# EUROPÄISCHE PATENTSCHRIFT

(11) **EP 3 429 943 B1**
(45) Veröffentlichungstag und Bekanntmachung des Hinweises auf die Patenterteilung: **20.07.2022**
(21) Anmeldenummer: 17710912.1
(22) Anmeldetag: 15.03.2017
(51) Int. Cl.: B65D 88/16, B65D 90/20, B65D 85/00

(54) **TRANSPORTBEHÄLTER**
TRANSPORT CONTAINER
CONTENANT DE TRANSPORT

(30) Priorität: 15.03.2016 AT 502142016
(43) Veröffentlichungstag der Anmeldung: 23.01.2019
(73) Patentinhaber: Pörner Ingenieurgesellschaft mbH, 1050 Wien (AT)
(72) Erfinder: PÖRNER, Andreas, 2380 Perchtoldsdorf (AT)
(74) Vertreter: Puchberger & Partner Patentanwälte
(86) Internationale Anmeldenummer: PCT/EP2017/056085
(87) Internationale Veröffentlichungsnummer: WO 2017/157999

(56) Entgegenhaltungen:
- AU-A1- 2008 202 062
- FR-A1- 2 158 093
- FR-A1- 2 634 469
- JP-A- 2002 337 939
- JP-A- 2015 182 787

## Beschreibung

Die Erfindung betrifft einen Transportbehälter, umfassend einen insbesondere aus Rundgewebe gebildeten Mantel, der sich zwischen einem Unterteil und einem Oberteil derart erstreckt, dass ein Behältervolumen zur Aufnahme von granularen, flüssigen, viskosen oder halbflüssigen Stoffen, insbesondere Bitumen, gebildet ist, wobei mehrere, vorzugsweise vier, Stabilisierungselemente vorgesehen sind, die entlang des Mantels vom Bereich des Unterteils zum Bereich des Oberteils verlaufen, und deren Enden zumindest im Bereich des Unterteils über eine Verspannungskonstruktion zug- und druckfest verbunden sind, wobei die Stabilisierungselemente als Rohre ausgeführt sind, die an der Außenfläche des Mantels angeordnet sind.

Derartige großvolumige Transportbehälter sind aus dem Stand der Technik unter der Bezeichnung Big Bags bekannt. Eine Problematik stellt sich insbesondere bei der Befüllung dieser Transportbehälter mit viskosen Stoffen wie Bitumen, welche bei höheren Umgebungstemperaturen zähflüssig sind und dazu neigen, den Transportbehälter durch Massenverlagerung langsam und stetig aus seiner Gleichgewichtsposition zu bringen, sodass eine stabile langfristige Lagerung des gefüllten Transportbehälters nicht gewährleistet werden kann.

Im Stand der Technik sind zur Lösung dieses Problems Stabilisierungskonstruktionen bekannt, welche dazu dienen, den Transportbehälter aufzunehmen und mechanisch zu Stabilisieren. Beispielsweise offenbart die australische Patentanmeldung AU 2008 202 062 A1 eine derartige Vorrichtung, welche zusammensteckbare Rohren umfasst. Weitere derartige Vorrichtungen sind etwa aus den japanischen Patentanmeldungen JP 2002 337939 A und JP 2015 182787 A sowie aus den französischen Patentanmeldungen FR 2 158 093 A1 und FR 2 634 469 A1 bekannt. Die bekannten Vorrichtungen werden beim Zusammenbau lediglich zusammengesteckt und sind deshalb insbesondere beim Anheben nicht sehr stabil.

Aufgabe der Erfindung ist es, dieses und andere Probleme bekannter Transportbehälter zu lösen und einen Transportbehälter zur Verfügung zu stellen, der einerseits eine langfristige und sichere Lagerung der befüllten Materialien sicherstellt, andererseits nach Möglichkeit wiederverwertbar ist und auch im unbefüllten Zustand kompakt aufbewahrt und transportiert werden kann.

Diese und andere Aufgaben der Erfindung werden erfindungsgemäß durch die Merkmale des Patentanspruchs 1 gelöst.

Erfindungsgemäß ist vorgesehen, dass die Verspannungskonstruktion mehrere, vorzugsweise vier, zug- und druckfeste flache, längliche Streben in Form von Flacheisen, umfasst, die an ihren Enden mit den Rohren bündig und kraftschlüssig verbunden sind und eine quadratische Stützfläche bilden. Die Flacheisen können erfindungsgemäß eine Dicke von 1mm - 3mm und eine Breite von 40mm - 60mm aufweisen.

Ein Vorteil bei der Verwendung eines derartigen dünnen Flacheisens besteht darin, dass das Flacheisen eine gewisse Flexibilität aufweist und sich somit der Form des befüllten Transportbehälters in gewissem Ausmaß anpassen kann.

In einer nicht erfindungsgemäßen Ausführungsform kann die Verspannungskonstruktion mehrere zug- und druckfeste metallische Profilrahmen umfassen, die an ihren Enden mit den Rohren vorzugsweise bündig und kraftschlüssig verbunden sind und eine im Wesentlichen quadratische Stützfläche bilden.

Durch diese erfindungsgemäße Verspannungskonstruktion wird ein Rahmen gebildet, der ausschließlich der Formgebung des Transportbehälters dient. Indem die insbesondere vier senkrecht angeordneten Stabilisierungselemente am Boden und am Oberteil miteinander verbunden werden, bildet sich ein annähernd quadratisches Profil des Transportbehälters anstatt eines kreisförmigen, wie dies bei zylindrischen Behältern in der Regel der Fall ist. Dadurch wird einem Umfallen des Behälters entgegengewirkt. Außerdem ermöglicht die erfindungsgemäße Verspannungskonstruktion eine Befestigung auf Transportmitteln, ohne direkte Kräfte auf den Mantel des flexiblen Behälters auszuüben.

Erfindungsgemäß ist vorgesehen, dass die Stabilisierungselemente lösbar mit der Verspannungskonstruktion verbunden sind, sodass der erfindungsgemäße Rahmen zusammengelegt geliefert und vor Ort aufgebaut werden kann.

Beim Befüllen des flexiblen Behälters mit Bitumen wird hydrostatischer Druck aufgebaut. Ein Behälter, der aus einem Gewebeschlauch hergestellt wird und lediglich mit dem quadratischen Boden und dem gleich großen quadratischen Top vernäht ist, würde ohne die seitlich angeordneten Stabilisierungselemente eine zylindrische Form annehmen.

Der hydrostatische Druck wird jedoch durch das entgegenwirkende statische System von vier senkrecht angeordneten, unten und gegebenenfalls auch oben kraftschlüssig mit Streben verbundenen Stabilisierungselementen aufgenommen, sodass ein Gleichgewicht entsteht, bei dem die gewünschte annähernd quadratische Profilform des Transportbehälters erreicht wird.

Zur Erzielung dieser hohen Stabilität kann erfindungsgemäß vorgesehen sein, dass die Stabilisierungselemente als metallische Rohre ausgeführt sind, in deren Inneren Gewindestangen angeordnet sind. Die Gewindestangen können insbesondere mit einem M10-Gewinde ausgeführt sein. Die Verspannungskonstruktion umfasst Streben in Form von Flacheisen, die mit den Gewindestangen über Muttern oder andere Verbindungselemente derart kraftschlüssig zusammengespannt werden, dass jeweils zwei Streben mit einem Ende eines Rohres eine steife 3-dimensionale Ecke ausbilden.

Dies ermöglicht die Verwendung von flachen Streben unter dem bzw. im Unterteil, die kaum auftragen und die Formgebung des flexiblen Behälters nur sehr gering beeinflussen, was insbesondere das Risikos eines Versagen des inneren, dichten Liners in diesem Bereich beim Befüllen mit heißem Gut und beim Handling des Behälters im Zuge des Transportes und bei der Lagerung beispielsweise auf Baustellen reduziert.

Es entsteht durch kraftschlüssige Verbindung der Stabilisierungselemente mit den Streben ein annähernd dreieckiges Feld, welches sehr steif ist und damit auch die horizontale Stellung der seitlichen Rohre sicherstellt. Diese erfindungsgemäße Konstruktion verhindert durch Herstellung eines Gleichgewichtszustandes das Umfallen des Transportbehälters durch Verlagerung des Behälterinhaltes.

Der Mantel kann aus einem Gewebe aus Kunststoff oder Fasern, vorzugsweise in Form von Rundmaterial, das direkt ohne horizontale Naht für den Behälterkörper verwendet werden kann, gebildet sein. Diese Materialien können praktisch nur Zugspannungen aufnehmen und sind günstig verfügbar.

Die Stabilisierungselemente können biegefeste Rohre aus Stahl, Holz oder Kunststoff umfassen und sind vorzugsweise hohle zylindrische oder rektanguläre Profile mit entsprechend dimensioniertem Trägheitsmoment und Druckstabilität, welche vertikal an den Seitenflächen des Behälters derart angeordnet werden, dass sie nach Entfaltung und in der Folge Befüllung mittig als Steher entlang der Seitenflächen des Behälterkörpers verlaufen. Erfindungsgemäß können die Stabilisierungselemente als Rohre mit einem Durchmesser von 30mm - 40mm ausgeführt sein. Die Rohre können eine Dicke von etwa 1mm aufweisen und vorzugsweise aus Metall gefertigt sein. Die Rohre können aber auch aus Kunststoff oder anderen Materialien gefertigt sein.

Die Streben als als zugfeste statische Flacheisen ausgeführt , welche unterhalb oder innerhalb, beispielsweise in einem Doppelboden oder in Führungen des Behälterbodens kraftschlüssig mit den seitlich des Behälterkörpers angeordneten Stabilisierungselementen so verbunden werden, dass sie von oben betrachtet eine quadratische Stützfläche bilden.

Die Streben werden aus derartigem Material und in solcher Form ausgelegt , dass diese zumindest in einem gewissen Maße auch Druck und Biegespannungen aufnehmen können. Dies kann zu einer Erhöhung der Festigkeit der Gesamtkonstruktion beitragen und eine an die spezifischen Anwendungsfälle, beispielsweise rauere Transporte und Lagerbedingungen in bestimmten Weltgegenden, angepasste wirtschaftliche Auslegung der Konstruktion ermöglichen.

Die Funktion dieser Streben kann optional auch direkt von einem derart ausgeführten Oberteil, beispielsweise einer Gewebeplatte mit oder ohne Verstärkungen durch Falten, eingenähte Gurte, etc., wahrgenommen werden, sodass die bei Befüllung über die vertikalen Stabilisierungselemente in das Oberteil eingeleiteten Querkräfte verlässlich aufgenommen werden können.

Vorzugsweise können auch am Oberteil separate Zugglieder, vorzugsweise solche mit einer gewissen Druck- und Biegefestigkeit, vorgesehen sein, um den Behälterkörper von unerwünschten Spannungen freizuhalten.

Es kann erfindungsgemäß vorgesehen sein, dass die Stabilisierungselemente und Streben nur zur Stabilisierung des Transportbehälters dienen, und nicht für das Anheben und die Manipulation des Behälters genutzt werden. Dadurch kann die Stützkonstruktion leicht und kostengünstig ausgelegt werden. Das Gewicht des gefüllten Behälters soll vorzugsweise hauptsächlich über direkt am Mantel des Behälters angebrachte Hebeschlingen übertragen werden.

Die Stützkonstruktion in Form der Stabilisierungselemente und der Streben kann als vom Behälterkörper im Wesentlichen unabhängige Einheit für vielfache Verwendung ausgeführt werden.

Die Behälterkörper können vor allem in Entwicklungsländern mit örtlichen Ressourcen nach der Verwendung für den Bitumentransport zu normalen Big Bags, beispielsweise für Baumaterialien oder dergleichen, umgearbeitet werden, während der innere Liner mit dem Bitumen eingeschmolzen wird. Dies ermöglicht insgesamt kostengünstige, logistische Lösungen mit guter Ausnutzung der Materialien und Ressourcen.

Sehr wohl kann die Stützkonstruktion in Form der Stabilisierungselemente und der Streben für die Sicherung der stabilen Aufstellung, beispielsweise auf nicht ebenen Lagerplätzen, oder bei der Verladung in/ auf Transportmittel wie LKW oder Containern unter Verwendung geeigneter Ladehilfen wie Bänder oder Haken vorteilhaft genutzt werden.

Erfindungsgemäß kann vorgesehen sein, dass die Rohre in abschnittsweise angeordneten oder den gesamten Mantel bedeckenden, am Mantel vorzugsweise durch Nähte befestigten, Gewebehüllen an der Außenfläche des Mantels angeordnet sind.

Erfindungsgemäß kann vorgesehen sein, dass die zug- und druckfesten Streben nur im Bereich des Unterteils vorgesehen sind und die Stabilisierungselemente im Bereich des Oberteils durch zugfeste Gurten, Riemen, Gewebebänder oder Ketten verbunden sind.

Erfindungsgemäß kann vorgesehen sein, dass im Oberteil in bekannter Weise ein Einfüllstutzen vorgesehen ist.

Erfindungsgemäß kann vorgesehen sein, dass der Durchmesser der Rohre im Wesentlichen der Breite der Flacheisen entspricht, um zu erreichen, dass beim Befestigen der Flacheisen diese mit den Rohren einen im Wesentlichen rechten Winkel einnehmen.

Erfindungsgemäß kann vorgesehen sein, dass der Mantel aus einem Flachgewebe oder einem Rundgewebe gebildet ist, und dass im Inneren des Mantels eine Kunststoffbeschichtung oder ein Liner aus Kunststoff wie Polyethylen oder vergleichbarem Material mit einem ähnlichen thermischen Verhalten angeordnet ist.

Erfindungsgemäß kann vorgesehen sein, dass am Mantel zumindest zwei, vorzugsweise vier Hebeschlingen angeordnet sind, die vorzugsweise jeweils im Bereich zwischen zwei Stabilisierungselementen angeordnet sind. Erfindungsgemäß kann vorgesehen sein, dass die Hebeschlingen durch Befestigungsmittel, vorzugsweise Gewebestreifen am Mantel im Bereich zwischen zwei Stabilisierungselementen befestigt sind. Die Hebeschlingen können vorzugsweise jeweils mittig zwischen zwei Stabilisierungselementen angeordnet sein.

Zur Verbindung der Rohre mit den Streben können Gewindestangen und Muttern vorgesehen sein, wobei die Gewindestangen in den Rohren angeordnet sind.

Der Durchmesser der Rohre kann der Breite der Streben entsprechen, um eine stabile bündige Verbindung der Rohre mit den Streben zu erzielen.

Weitere erfindungsgemäße Merkmale ergeben sich aus den Patentansprüchen, den Zeichnungen und der nachfolgenden Beschreibung der Ausführungsbeispiele. Im Folgenden wird die Erfindung an Hand beispielhafter Ausführungsbeispiele erläutert.

Fig. 1a - 1d zeigen schematische Ansichten eines ersten erfindungsgemäßen Ausführungsbeispiels. Der Transportbehälter 1 ist in Fig. 1a von oben gezeigt und umfasst einen Mantel 2 aus einem Rundgewebe, der an seinem oberen Rand von einem Oberteil 4 begrenzt ist. Im Oberteil 4 ist ein Einfüllstutzen 11 zur Befüllung des Transportbehälters 1 angeordnet, und im Inneren des Mantels 2 befindet sich ein Liner 5 aus einem Kunststoff wie Polyethylen.

Entlang des Mantels 2 verlaufen vier Stabilisierungselemente in Form von Rohren 6 mit eingeführten Gewindestangen 7. Die Rohre 6 sind in Gewebehüllen 8 eingeschoben, welche durch Nähte 14 an der Außenfläche des Mantels 2 angeordnet sind und sich vom Unterteil 3 zum Oberteil 4 des Transportbehälters 1 erstrecken.

Fig. 1b zeigt, dass die Stabilisierungselemente sowohl im Bereich des Unterteils 3, als auch im Bereich des Oberteils 4 durch eine Verspannungskonstruktion zug- und druckfest miteinander verbunden sind. Dadurch wird ein stabiler Rahmen gebildet, der den Transportsack selbst in seinem Inneren aufrecht hält und stabilisiert.

Die dargestellte schematische Ansicht Fig. 1a zeigt den Transportbehälter im befüllten Zustand, wobei sich durch den Druck des Füllmaterials zwischen den Stabilisierungselementen vier Ecken ausbilden.

An den Ecken sind Hebeschlaufen 12 mittels Gewebestreifen 13 angeordnet, um den Transportbehälter beispielsweise mit einem Gabelstapler anheben zu können. Dabei soll eine Belastung der Stabilisierungselemente und der Verspannungskonstruktion vermieden werden.

In Fig. 1b ist auch dargestellt, dass die Stabilisierungselemente Gewindestangen 7 umfassen, die in Rohre 6 eingeführt sind. Die Rohre 6 sind aus Metall mit einem

Durchmesser von etwa 40 mm. Dieser große Durchmesser der Rohre gewährleistet, dass die Rohre 6 die Gewebehüllen 8 nicht beschädigen.

An den beiden Enden der Gewindestangen 7 sind diese jeweils mit zug- und druckfesten Streben in Form von Flacheisen 9 verbunden, sodass eine quaderförmige Verspannungskonstruktion mit quadratischem Querschnitt gebildet ist. Alternativ dazu können in einem nicht dargestellten Ausführungsbeispiel zumindest im Bereich der Oberteils 4 die Gewindestangen 7 bzw. die Rohre 6 durch Seile, Riemen, Gurte oder Ketten miteinander zugfest verbunden sein.

Fig. 1c zeigt die Befestigung der Rohre 6 mit den Flacheisen 9 im Detail. In den Rohren 6 sind Gewindestangen 7 angeordnet, die einen wesentlich geringeren Durchmesser aufweisen als die Rohre 6. Die Gewindestangen 7 sind mit den Flacheisen 9 durch eine Mutter 10 fest verschraubt, wobei die Verschraubung so fest ausgeführt ist, dass das Rohr 6 die Flacheisen 9 in einer starre rechtwinkelige Verbindung zwingt. Dazu ist der Durchmesser des Rohres 6 mit 40 mm etwa an die Breite des Flacheisens 9 mit 40 mm bis 60 mm angepasst.

Durch das feste Anziehen der Verschraubung wird erreicht, dass das Flacheisen 9 bündig an dem offenen Ende des Rohres 6 anliegt und somit mit dem Rohr 6 einen rechten Winkel einschließt. Die im Rohr 6 angeordnete Gewindestange hat einen Durchmesser von etwa 10 mm. Vor der Fixierung der Verspannungskonstruktion ist die Gewindestange im Rohr vorzugsweise frei beweglich angeordnet, sodass sich die Gewindestange beim Anziehen der Verschraubung im Rohr bewegen kann. Nach Fixierung der Verspannungskonstruktion ist die Lage der Gewindestange im Rohr im Wesentlichen fixiert.

Fig. 1d zeigt einen schematischen Querschnitt durch die Rohre 6 entlang des Schnitts D-D in Fig. 1b. Die Rohre 6 sind an der Seite des Mantels 2 in Gewebehüllen 8 angeordnet, wobei die Gewebehüllen 8 über Nähte 14 eng mit dem Mantel verbunden sind. Dadurch wird erreicht, dass die Rohre 6 eng am Mantel anliegen. Im Inneren des Rohres 6 ist eine Gewindestange 7 frei beweglich angeordnet. Der im Verhältnis zur Gewindestange 7 größere Durchmesser des Rohres 6 hat den weiteren Vorteil, dass der Mantel 2 nur geringfügig strapaziert wird, da sich die Belastung durch die angezogene Gewindestange 7 auf einen größeren Umfang des Rohres 6 verteilt. Fig. 2a - 2d zeigen schematische Ansichten eines nicht erfindungsgemäßen Ausführungsbeispiels. Der Transportbehälter 1 ist in Fig. 2a von oben gezeigt und umfasst einen Mantel 2 aus einem Rundgewebe, der an seinem oberen Rand von einem Oberteil 4 begrenzt ist. Im Oberteil 4 ist ein Einfüllstutzen 11 zur Befüllung des Transportbehälters 1 angeordnet, und im Inneren des Mantels 2 befindet sich ein Liner 5 aus einem Kunststoff wie Polyethylen.

Entlang des Mantels 2 verlaufen vier Stabilisierungselemente in Form von Rohren 6. Die Rohre 6 sind in Gewebehüllen 8 eingeschoben, welche durch Nähte 14 an der Außenfläche des Mantels 2 angeordnet sind und sich vom Unterteil 3 zum Oberteil 4 des Transportbehälters 1 erstrecken. Durch einen oberen Profilrahmen 15a und einen (nicht dargestellten) unteren Profilrahmen 15b und die Rohre 6 wird eine Verspannungskonstruktion gebildet.

Die dargestellte schematische Ansicht Fig. 2a zeigt den Transportbehälter im befüllten Zustand, wobei sich durch den Druck des Füllmaterials zwischen den Stabilisierungselementen vier Ecken ausbilden. An den Ecken sind, mittig zwischen den Rohren 6, Hebeschlaufen 12 mittels Gewebestreifen 13 angeordnet, um den Transportbehälter beispielsweise mit einem Gabelstapler anheben zu können. Dabei soll eine Belastung der Stabilisierungselemente und der Verspannungskonstruktion vermieden werden.

Fig. 2b zeigt eine schematische Seitenansicht zweier nicht erfindungsgemäßer Transportbehälter, die übereinander gestapelt sind. Die Stabilisierungselemente in Form von Rohren 6 sind sowohl im Bereich des Unterteils, als auch im Bereich des Oberteils durch eine Verspannungskonstruktion in Form von oberen Profilrahmen 15a und unteren Profilrahmen 15b zug- und druckfest miteinander verbunden. Dadurch wird ein stabiler Rahmen gebildet, der den Transportsack selbst in seinem Inneren aufrecht hält und stabilisiert.

Im Ausführungsbeispiel nach Fig. 2a - 2d umfasst die Verspannungskonstruktion einen oberen Profilrahmen 15a sowie einen unteren Profilrahmen 15b, die mit den Rohren 6 bündig und kraftschlüssig verbunden sind und eine im Wesentlichen quadratische Stützfläche bilden.

Wie in Fig. 2b ersichtlich ist, ist der obere Profilrahmen 15a als Winkelprofil ausgeführt und der untere Profilrahmen 15b als Rechteckprofil. Die Abmessungen der Profilrahmen 15a, 15b sind in diesem Ausführungsbeispiel derart gewählt, dass der untere Profilrahmen in den oberen Profilrahmen einsetzbar ist. Zu diesem Zweck ist die äußere Abmessung d1 des unteren Profilrahmen 15b geringfügig kleiner als die innere Abmessung d2 des oberen Profilrahmens 15a. Dadurch wird ein guter Sitz des oberen Transportbehälters auf dem unteren Transportbehälter erreicht. An den beiden Enden der Rohre 6 sind diese mit den Profilrahmen 15a, 15b verbunden, sodass eine im Wesentlichen quaderförmige Verspannungskonstruktion mit quadratischem Querschnitt gebildet ist.

Fig. 2c zeigt die Befestigung der Rohre 6 mit den Profilrahmen 15a, 15b im Detail. Zur Verbindung der Rohre mit den Profilrahmen 15a, 15b sind in den Rohren Federmuttern 17 eingeführt, und die Profilrahmen sind an ihren Eckbereichen durch Schrauben 16 mit den Federmuttern 17 verbunden. Die Profilrahmen 15a, 15b sind mit den Federmuttern 17 durch eine Schraube 16 fest verschraubt, wobei die Verschraubung so fest ausgeführt ist, dass das Rohr 6 die Profilrahmen 15a, 15b in eine starre rechtwinkelige Verbindung zwingt. Dazu ist der Durchmesser des Rohres 6 mit 40 mm etwa an die Breite des Profilrahmens 15a, 15b mit 40 mm bis 60 mm angepasst. Durch das feste Anziehen der Verschraubung wird erreicht, dass die Profilrahmen 15a, 15b bündig an dem offenen Ende des Rohres 6 anliegt und somit mit dem Rohr 6 im Wesentlichen einen rechten Winkel einschließt.

Fig. 2d zeigt einen schematischen Querschnitt entlang der Linie D-D aus Fig. 2b durch die Rohre 6. Die Rohre 6 sind an der Seite des Mantels 2 in Gewebehüllen 8 angeordnet, wobei die Gewebehüllen 8 über Nähte 14 eng mit dem Mantel verbunden sind. Dadurch wird erreicht, dass die Rohre 6 eng am Mantel anliegen. Im Inneren des Rohres 6 ist eine Federmutter 17 eingeführt.

In einem nicht dargestellten Ausführungsbeispiel sind die Flacheisen 9 des ersten Ausführungsbeispiels nicht mit durchgehenden Gewindestangen 7 in den Rohren fixiert, sondern durch die im zweiten Ausführungsbeispiel gezeigten Federmuttern 17. In diesem Ausführungsbeispiel ist also eine durchgehende Gewindestange 7 nicht erforderlich.

Die Erfindung beschränkt sich nicht auf die dargestellten Ausführungsbeispiele, sondern umfasst sämtliche Transportbehälter im Rahmen der nachfolgenden Patentansprüche.

### Bezugszeichenliste

- 1: Transportbehälter
- 2: Mantel
- 3: Unterteil
- 4: Oberteil
- 5: Liner
- 6: Rohr
- 7: Gewindestange
- 8: Gewebehülle
- 9: Flacheisen
- 10: Mutter
- 11: Einfüllstutzen
- 12: Hebeschlinge
- 13: Gewebestreifen
- 14: Naht
- 15a: Oberer Profilrahmen
- 15b: Unterer Profilrahmen
- 16: Schraube
- 17: Federmutter

## Patentansprüche

1. Transportbehälter (1), umfassend einen insbesondere aus Rundgewebe gebildeten Mantel (2), der sich zwischen einem Unterteil (3) und einem Oberteil (4) derart erstreckt, dass ein Behältervolumen zur Aufnahme von granularen, flüssigen, viskosen oder halbflüssigen Stoffen, insbesondere Bitumen, gebildet ist, wobei mehrere, vorzugsweise vier, Stabilisierungselemente vorgesehen sind, die entlang des Mantels (2) vom Bereich des Unterteils (3) zum Bereich des Oberteils (4) verlaufen, und deren Enden zumindest im Bereich des Unterteils (3) über eine Verspannungskonstruktion zug- und druckfest verbunden sind, wobei die Stabilisierungselemente als Rohre (6) ausgeführt sind, die an der Außenfläche des Mantels (2) angeordnet sind,
**dadurch gekennzeichnet, dass**
- die Verspannungskonstruktion mehrere, vorzugsweise vier, zug- und druckfeste flache längliche Streben in Form von Flacheisen (9), umfasst,
- die an ihren Enden mit den Rohren (6) bündig und kraftschlüssig verbunden sind und eine quadratische Stützfläche bilden,
- wobei zur Verbindung der Rohre (6) mit den Flacheisen (9)
∘ in den Rohren (6) Schraubmuttern vorgesehen sind und die Flacheisen (9) an ihren Eckbereichen durch Schrauben (16) mit den Rohren (6) verbunden sind, oder
∘ Gewindestangen (7) und Muttern (10) vorgesehen sind und die Gewindestangen in den Rohren (6) angeordnet sind.

2. Transportbehälter nach Anspruch 1, **dadurch gekennzeichnet, dass** die Schraubmuttern als Federmuttern (17) ausgeführt sind, die in die Rohre (6) eingeführt sind.

3. Transportbehälter nach einem der Ansprüche 1 oder 2, **dadurch gekennzeichnet, dass** die Rohre (6) in abschnittsweise angeordneten oder den gesamten Mantel (2) bedeckenden, am Mantel vorzugsweise durch Nähte (14) befestigten, Gewebehüllen (8) an der Außenfläche des Mantels (2) angeordnet sind.

4. Transportbehälter nach einem der Ansprüche 1 bis 3, **dadurch gekennzeichnet, dass** die Flacheisen (9) nur im Bereich des Unterteils (3) vorgesehen sind, und die Stabilisierungselemente im Bereich des Oberteils (4) durch zugfeste Gurten, Riemen oder Ketten verbunden sind, oder dass die Gewindestangen (7) an beiden Enden jeweils mit zug- und druckfesten Streben in Form von Flacheisen (9) verbunden sind, sodass eine quaderförmige Verspannungskonstruktion mit quadratischem Querschnitt gebildet ist.

5. Transportbehälter nach einem der Ansprüche 1 bis 4, **dadurch gekennzeichnet, dass** die Gewindestangen (7) einen Durchmesser aufweisen, der um den Faktor 2 bis 4 geringer ist, als der Durchmesser der Rohre (6).

6. Transportbehälter nach einem der Ansprüche 1 bis 5, **dadurch gekennzeichnet, dass** der Durchmesser der Rohre (6) der Breite der Flacheisen (9) entspricht.

7. Transportbehälter nach einem der Ansprüche 1 bis 6, **dadurch gekennzeichnet, dass** am Mantel (2) zumindest zwei, vorzugsweise vier Hebeschlingen (12) angeordnet sind, die vorzugsweise jeweils zur Gänze im Bereich zwischen zwei Stabilisierungselementen angeordnet sind.

8. Transportbehälter nach Anspruch 7, **dadurch gekennzeichnet, dass** die Hebeschlingen (12) durch Befestigungsmittel, vorzugsweise Gewebestreifen (13) am Mantel (2) im Bereich zwischen zwei Stabilisierungselementen befestigt sind.

9. Transportbehälter nach Anspruch 7 oder 8, **dadurch gekennzeichnet, dass** die Hebeschlingen (12) jeweils mittig zwischen zwei Stabilisierungselementen angeordnet sind.

10. Transportbehälter nach einem der Ansprüche 1 bis 9, **dadurch gekennzeichnet, dass** die Flacheisen (9) eine Dicke von 1mm - 3mm und eine Breite von 40mm - 60mm aufweisen.

## Claims

1. A transport container (1), comprising a jacket (2), which is formed in particular of circular woven fabric and which extends between a lower part (3) and an upper part (4) in such a way that a container volume is formed for receiving granular, liquid, viscous or semi-liquid substances, in particular bitumen, wherein multiple, preferably four, stabilizing elements are provided, which extend along the jacket (2) from the area of the lower part (3) to the area of the upper part (4) and the ends of which, at least in the area of the lower part (3), are connected in a tension- and pressure-resistant manner by a bracing structure, wherein the stabilizing elements are designed as tubes (6), which are arranged on the outer surface of the jacket (2),
**characterized in that**
- the bracing structure comprises multiple, preferably four, tension- and pressure-resistant flat longitudinal struts in the form of flat bars (9),
- which, at their ends, are connected to the tubes (6) in a flush and friction-locked manner and which form a square support surface,
- wherein for connecting the tubes (6) to the flat bars (9),
∘ screw nuts are provided in the tubes (6) and the flat bars (9) are connected to the tubes (6) at their corner regions by screws (16), or
∘ threaded rods (7) and nuts (10) are provided and the threaded rods are arranged in the tubes (6).

2. The transport container according to claim 1, **characterized in that** the screw nuts are designed as spring nuts (17) which are inserted into the tubes (6).

3. The transport container according to one of claims 1 or 2, **characterized in that** the tubes (6) are arranged on the outer surface of the jacket (2) in fabric sleeves (8) arranged in sections or covering the entire jacket (2) and fastened to the jacket (2) preferably by seams (14).

4. The transport container according to one of claims 1 to 3, **characterized in that** the flat bars (9) are provided only in the area of the lower part (3), and **in that** the stabilizing elements are connected in the area of the upper part (4) by tension-resistant belts, straps or chains, or **in that** the threaded rods (7) are, at their ends, each connected to tension- and pressure-resistant struts in the form of flat bars (9) so that a cuboid bracing structure with a square cross-section is formed.

5. The transport container according to one of claims 1 to 4, **characterized in that** the threaded bars (7) have a diameter smaller than the diameter of the tubes (6) by the factor 2 to 4.

6. The transport container according to one of claims 1 to 5, **characterized in that** the diameter of the tubes (6) corresponds to the width of the flat bars (9).

7. The transport container according to one of claims 1 to 6, **characterized in that** at least two, preferably four, lifting loops (12) are arranged on the jacket (2), each being preferably arranged entirely in the area between two stabilizing elements.

8. The transport container according to claim 7, **characterized in that** the lifting loops (12) are attached by fastening means, preferably fabric strips (13) to the jacket (2) in the area between two stabilizing elements.

9. The transport container according to claim 7 or 8, **characterized in that** the lifting loops (12) are arranged centrally between two stabilizing elements.

10. The transport container according to one of claims 1 to 9, **characterized in that** the flat bars (9) have a thickness of 1 mm to 3 mm and a width of 40 mm to 60 mm.

## Revendications

1. Un récipient de transport (1), comprenant une enveloppe (2) formée en particulier d'un tissu circulaire, qui s'étend entre une partie inférieure (3) et une partie supérieure (4) de sorte qu'un volume de conteneur est formée pour la réception des matières granulaires, liquides, visqueuses ou semi-liquides, en particulier de bitume, dans lequel plusieurs, de préférence quatre, éléments de stabilisation sont prévus qui s'étendent le long de l'enveloppe (2) de la région de la partie inférieure (3) vers la région de la partie supérieure (4) et dont les extrémités sont reliés entre eux au moins dans la région de la partie inférieure (3) par une construction de serrage de manière à résister à la traction et à la pression, dans lequel les éléments de stabilisation sont réalisés comme des tubes (6) qui sont disposés sur la surface extérieur de l'enveloppe (2),
**caractérisé en ce que**
- la construction de serrage comprend plusieurs, de préférence quatre, entretoises allongées plates résistantes à la traction et à la pression sous forme de fers plats (9),
- qui sont reliés à leurs extrémités aux tubes (6) de manière affleurante et par adhérence et qui forment une surface d'appui carrée,
- dans lequel pour relier les tubes (6) aux fers plats (9)
∘ des écrous sont prévus dans les tubes (6) et les fers plats (9) sont reliés aux tubes (6) à leurs régions d'angle par des vis (16), ou
∘ des tiges filetées (7) et des écrous (10) sont prévus et les tiges filetées sont disposées dans les tubes (6).

2. Le récipient de transport selon la revendication 1, **caractérisé en ce que** les écrous sont réalisés comme des écrous à ressort (17) qui sont introduits dans les tubes (6).

3. Le récipient de transport selon l'une des revendications 1 ou 2, **caractérisé en ce que** les tubes (6) sont disposés sur la surface extérieur de l'enveloppe (2) dans des enveloppes en tissu (8) disposées par sections ou recouvrant l'ensemble de l'enveloppe (2) et fixées à l'enveloppe, de préférence par des coutures (14).

4. Le récipient de transport selon l'une des revendications 1 à 3, **caractérisé en ce que** les fers plats (9) ne sont prévus que dans la région de la partie inférieure (3), et **en ce que** les éléments de stabilisation sont reliés dans la région de la partie supérieure (4) par des sangles, des courroies ou des chaînes résistantes à la traction, ou **en ce que** les tiges filetées (7) sont reliées aux deux extrémités respectivement à des entretoises résistantes à la traction et à la pression sous forme de fers plats (9), de sorte qu'une construction de serrage parallélépipédique à section transversale carrée est formée.

5. Le récipient de transport selon l'une des revendications 1 à 4, **caractérisé en ce que** les tiges filetées (7) ont un diamètre inférieur au diamètre des tubes (6) d'un facteur 2 à 4.

6. Le récipient de transport selon l'une des revendications 1 à 5, **caractérisé en ce que** le diamètre des tubes (6) correspond à la largeur des fers plats (9).

7. Le récipient de transport selon l'une des revendications 1 à 6, **caractérisé en ce que** sur l'enveloppe (2) sont disposées au moins deux, de préférence quatre boucles de levage (12), qui sont de préférence disposées chacune en totalité dans la région entre deux éléments de stabilisation.

8. Le récipient de transport selon la revendication 7, **caractérisé en ce que** les boucles de levage (12) sont fixées à l'enveloppe (2) dans la région entre deux éléments de stabilisation par des moyens de fixation, de préférence des bandes de tissu (13).

9. Le récipient de transport selon la revendication 7 ou 8, **caractérisé en ce que** chaque boucle de levage (12) est disposée au centre entre deux éléments de stabilisation.

10. Le récipient de transport selon l'une des revendications 1 à 9, **caractérisé en ce que** les fers plats (9) présentent une épaisseur dans la plage de 1 mm à 3 mm et une largeur dans la plage de 40 mm à 60 mm.
